# EUROPÄISCHE PATENTSCHRIFT

(11) **EP 1 011 086 B1**
(45) Veröffentlichungstag und Bekanntmachung des Hinweises auf die Patenterteilung: **20.07.2005**
(21) Anmeldenummer: 99117960.7
(22) Anmeldetag: 15.09.1999
(51) Int. Cl.: G09F 3/20

(54) **Vorrichtung zur Aufnahme eines Preis- und/ oder Produktinformationsträgers**
Device for receiving a price and/or product related information carrier
Dispositif destiné à recevoir un support de prix et/ou d'information concernant le produit

(30) Priorität: 16.12.1998 DE 19858063
(43) Veröffentlichungstag der Anmeldung: 21.06.2000
(73) Patentinhaber: Checkpoint Systems International GmbH, 69434 Hirschhorn/Neckar (DE)
(72) Erfinder: Schwarz, Michael, 44628 Herne (DE); Falke, Dirk, 19079 Sukow (DE); Waegner, Frank Steffen, 69469 Weinheim (DE)
(74) Vertreter: Menges, Rolf, Dipl.-Ing.

(56) Entgegenhaltungen:
- WO-A-98/22926
- WO-A-98/40868
- DE-A- 2 746 118
- US-A- 5 488 793

## Beschreibung

Die Erfindung betrifft eine Vorrichtung zur Aufnahme eines Preis- und/oder Produktinformationsträgers, bestehend aus einem langgestreckten Halteprofil mit jeweils einer Aufnahmenut im Bereich der oberen und unteren Längskante des Halteprofils, wobei der obere Randbereich und der untere Randbereich des Preis- und/oder Produktinformationsträgers in die Aufnahmenuten einsetzbar sind.

Eine Vorrichtung mit den obengenannten Merkmalen ist bereits aus der WO 98/40868 bekannt geworden. Ein Nachteil dieser bekannten Lösung zeigt sich einerseits dann, wenn Preis- und/oder Produktinformationsträger aus einem relativ dünnen Papier- oder Plastikmaterial an dem Halteprofil befestigt werden sollen. Es besteht dann die Gefahr, daß sich das dünne Papier bzw. das Plastikmaterial wellt, wenn es an der ebenen Seitenfläche des Halteprofils lediglich von Aufnahmenuten im oberen und unteren Endbereich gehalten wird. Regelmäßig ist es bei Verwendung der in der Internationalen Patentanmeldung beschriebenen Lösung erforderlich, den Träger zuerst einmal glatt gegen die Seitenfläche des Halteprofils zu streichen. Damit er dann verläßlich in dieser Position gehalten wird, müssen der obere und der untere Seitenbereich des Trägers von den Aufnahmenuten des Halteprofils klemmend gehalten werden. Sind die Aufnahmenuten aber derart ausgestaltet, daß sie selbst dünne Träger klemmend halten können, ist es problematisch, Träger mit einer größeren Dicke in die Aufnahmenuten einzufügen.

Der Erfindung liegt die Aufgabe zugrunde, eine kostengünstige Vorrichtung vorzuschlagen, die zur Aufnahme eines beliebig dicken, flexiblen Preis- und/oder Produktinformationsträgers geeignet ist.

Die Aufgabe wird dadurch gelöst, daß die Seitenfläche des Halteprofils, an der der Preis- und/oder Produktinformationsträger befestigt ist, eine konkave Krümmung aufweist. Der Träger schmiegt sich an die konkav gekrümmte Seitenfläche des Halteprofils an und wird dort infolge seiner Eigenspannung gehalten. Unabhängig von seiner jeweiligen Dicke bleibt der flexible Träger in der gewünschten, an der jeweiligen Seitenfläche des Halteprofils anliegenden Position fixiert. Es erübrigt sich somit, die Aufnahmenuten derart auszugestalten, daß sie den oberen und den unteren Seitenbereich des Trägers einklemmen. Daher ist die erfindungsgemäße Vorrichtung für die Aufnahme von flexiblen Preis- und/oder Produktinformationsträgern beliebiger Dicke bestens geeignet.

Um das Halteprofil zur beidseitigen Aufnahme von Trägem aus Papier oder Plastik nutzen zu können, sind Aufnahmenuten zu beiden Seiten des Halteprofils vorgesehen. Weiterhin weisen beide Seitenflächen, an denen die Preis- und/oder Produktinformationsträger befestigbar sind, eine konkave Krümmung auf.

Gemäß der Erfindung handelt es sich bei dem Halteprofil um ein extrudiertes oder im Strangpreßverfahren hergestelltes Hohlprofil.

Zwecks Reduzierung der Materialkosten und Erhöhung der Stabilität ist das Halteprofil gemäß der Erfindung auch als Hohlprofil ausgestaltet, wobei das Hohlprofil durch in Längsrichtung verlaufende Stege in mehrere Kammern unterteilt ist.

Eine vorteilhafte Ausgestaltung der erfindungsgemäßen Vorrichtung sieht vor, daß an der oberen und/oder unteren Begrenzungsfläche des Halteprofils zumindest eine Profilschiene vorgesehen ist, die zur Aufnahme von Befestigungsmitteln zur Befestigung des Halteprofils oder zur Befestigung weiterer Informations- oder Werbemittel an dem Halteprofil dient. Die Ausgestaltung derartiger Befestigungsmittel ist in Fig. 3 detailliert dargestellt.

Gemäß einer bevorzugten Weiterbildung der erfindungsgemäßen Vorrichtung, sind Endkappen vorgesehen, die mittels zumindest eines Klemmelements an den seitlichen Stirnflächen des Halteprofils befestigbar sind. Im einfachsten Fall arbeiten die Klemmelemente nach dem Steckprinzip.

Während die Endkappen als solche vornehmlich die Optik des Halteprofils verbessern, kommt ihnen gemäß der im folgenden beschriebenen vorteilhaften Weiterbildung der erfindungsgemäßen Vorrichtung auch die Funktion zu, mehrere, zumindest jedoch zwei Halteprofile, miteinander zu verbinden. Hierzu ist zumindest ein Verbindungselement vorgesehen, das an den Außenflächen der Endkappen befestigt oder befestigbar ist, und das über die Endkappen zwei Halteprofile miteinander verbindet.

Insbesondere sind die Verbindungselemente als einsteckbare Scharniere ausgebildet. Derartige Scharniere, bei denen es sich bevorzugt um kostengünstige Filmscharniere aus Plastik handelt, erlauben es, die einzelnen Halteprofile in beliebigen Winkelkonstellationen zueinander anzuordnen. Um zwei Halteprofile mit Endkappen in Reihe miteinander verbinden zu können, genügt es, wenn zumindest ein weiteres Klemm-Nerbindungselement an der Außenseite der Endkappen vorgesehen ist. Bei dem Klemm-Nerbindungselement handelt es sich z. B. um eine Rastnase an der einen Endkappe und eine zur Rastnase korrespondierende Öffnung an der zweiten Endkappe. Das Klemm-/Verbindungselement ist auf jeden Fall in der Lage, die Endkappen von zwei miteinander zu verbindenden Halteprofilen Rücken zu Rücken aneinander festzumachen.

Eine Alternative zu den als Einzelteilen-gefertigten Endkappen, die über Scharniere und/oder Klemm-Nerbindungselemente miteinander verbunden werden, besteht darin, daß jeweils bis zu vier zusammenhängende Endkappen als Einheit hergestellt werden Vorzugsweise werden bis zu vier solcher Endkappen als Spritzgußteil gefertigt. Die einzelnen Endkappen sind mittels flexibler, aber lösbarer Verbindungselemente miteinander verbunden. Bei den flexiblen, lösbaren Verbindungselementen handelt es sich wiederum bevorzugt um Filmscharniere. So lassen sich bis zu vier Halteprofile beispielsweise im rechten Winkel zueinander über die Endkappen miteinander verbinden. Jede weitere Anordnung von Halteprofilen läßt sich in einfacher Weise realisieren, in dem z. B. die Anzahl der Endkappen je nach Bedarf von dem Rest abgetrennt wird. Eine Auswahl der gängigen Anordnungen von Halteprofilen ist in den Figuren Fig. 8a bis Fig. 8g dargestellt.

Die Erfindung wird anhand der nachfolgenden Figuren näher erläutert. Es zeigt:
Fig. 1a: eine perspektivische Ansicht einer Ausgestaltung der erfindungsgemäßen Vorrichtung,
Fig. 1b: einen Querschnitt gemäß der Kennzeichnung I-I in Fig. 1a,
Fig. 2a: eine Seitenansicht von zwei in Reihe miteinander verbundenen Halteprofilen,
Fig. 2b: eine Draufsicht auf zwei in Reihe miteinander verbundene Halteprofile gemäß der Kennzeichnung II-II in Fig. 2a,
Fig. 3: eine perspektivische Ansicht von zwei in Reihe und von zwei rechtwinklig miteinander verbundenen Halteprofilen sowie perspektivische Darstellungen verschiedener Befestigungsmittel,
Fig. 4a: eine Seitenansicht von zwei rechtwinklig miteinander verbundenen Halteprofilen,
Fig. 4b: eine Draufsicht auf zwei rechtwinklig miteinander verbundene Halteprofile gemäß der Kennzeichnung IV-IV in Fig. 4a,
Fig. 5a: eine Draufsicht auf eine Endkappe,
Fig. 5b: eine Seitenansicht der in Fig. 5a gezeigten Endkappe,
Fig. 6a: eine perspektivische Ansicht von zwei in Reihe miteinander verbundenen Halteprofilen,
Fig. 6b: einen Längsschnitt gemäß der Kennzeichnung Vlb-Vlb in Fig. 6a,
Fig. 6c: einen Querschnitt gemäß der Kennzeichnung Vlc-Vlc in Fig. 6a,
Fig. 6d: eine Vorderansicht eines Verzahnbleches,
Fig. 6e: eine Seitenansicht des in Fig. 6d gezeigten Verzahnbleches,
Fig. 7a: eine Seitenansicht von vier miteinander verbundenen Endkappen,
Fig. 7b: eine Draufsicht auf die Endkappen gemäß der Kennzeichnung VII-VII in Fig. 7a,
Fig. 7c: eine vergrößerte Darstellung des in Fig. 7b gezeigten Filmscharniers und
Fig. 8a bis Fig. 8g: Draufsichten auf unterschiedliche Anordnungen von Endkappen.

Fig. 1a zeigt eine perspektivische Ansicht einer Ausgestaltung der erfindungsgemäßen Vorrichtung. Die Vorrichtung besteht aus einem langgestreckten Halteprofil 1a; 1b, dessen beide Seitenflächen 2 eine konkave Krümmung aufweisen. Beide Seitenflächen 2 des Halteprofils 1a; 1b haben im unteren und oberen Bereich Aufnahmenuten 3a, 3b, die den unteren und oberen Randbereich des Preis- und/oder Produktinformationsträgers 4 aufnehmen. Die Preis- und/oder Produktinformationsträger 4 schmiegen sich an die konkav gekrümmten Seitenflächen 2 des Halteprofils 1a; 1b an und werden dort infolge ihrer Eigenspannung fixiert. Eine klemmende Halterung durch die Aufnahmenuten 3a, 3b ist nicht erforderlich.

Das Halteprofil 1a, 1b ist als Hohlprofil ausgebildet und hat in seinem Inneren mehrere in Längsrichtung verlaufende Stege 6, die das Hohlprofil in mehrere Kammern 5 unterteilt. Diese Ausgestaltung ermöglicht eine beachtliche Materialeinsparung, ohne daß die Stabilität des Halteprofils 1a, 1b hierdurch verschlechtert werden würde.

Die offenen Stirnflächen des Halteprofils 1a, 1b werden durch Endkappen 9 verschlossen, die in einfacher Weise mittels eines geeigneten Verbindungselements 13 auf die Stirnflächen des Halteprofils 1a, 1b aufgesteckt werden. An der oberen und der unteren Begrenzungsfläche 7 des Halteprofils 1a, 1b sind Profilschienen 8 vorgesehen, die zur Aufnahme von Befestigungsmitteln 17 zur Befestigung des Halteprofils 1a, 1b oder zur Befestigung von weiteren Informations- und Werbemitteln an dem Halteprofil 1a, 1b dienen. Die unterschiedlichen Arten dieser Befestigungsmittel 17 sind in der Fig. 3 detailliert dargestellt. Insbesondere handelt es sich bei den Befestigungsmitteln 17 zur Befestigung des Halteprofils 1a, 1b an der Decke oder an einer Wand um Haken 20, Klemmen 21 für Vierkantstücke oder Adapter 18 und Befestigungsstifte 19 wie Nägel oder Schrauben. Bei den Befestigungsmitteln 17 zur Anbringung von zusätzlichen Informations- oder Werbemitteln an dem Halteprofil 1a, 1b handelt es sich beispielsweise um Haken 20 oder um einen Profilsockel 22.

In Fig. 1b ist ein Querschnitt gemäß der Kennzeichnung I-I in Fig. 1a zu sehen. Anhand dieser Darstellung zeigt sich sehr anschaulich das taillierte Design einer bevorzugten Ausgestaltung der erfindungsgemäßen Vorrichtung, die zur beidseitigen Aufnahme von Preis- und/oder Produktinformationsträgern 4 geeignet ist.

In Fig. 2a ist eine Seitenansicht von zwei in Reihe miteinander verbundenen erfindungsgemäßen Vorrichtungen zu sehen, während Fig. 2b eine Draufsicht auf zwei in Reihe miteinander verbundene erfindungsgemäße Vorrichtungen gemäß der Kennzeichnung II-II in Fig. 2a zeigt. Die Verbindung von zwei Halteprofilen 1a, 1b erfolgt über entsprechende Verbindungselemente 15, 16, die an den Außenflächen der beiden Endkappen 9 vorgesehen sind. Die beiden Verbindungselemente 15, 16 sind selbstredend korrespondierend ausgebildet.
Durch ein einfaches modulares Stecksystem, d. h. Aufstecken der Endkappen 9 auf die Stirnflächen der Halteprofile 1a, 1b und nachfolgendes Verbinden der Endkappen mittels der Verbindungselemente 15, 16, die an den Außenflächen der Endkappen 9 vorgesehen sind, lassen sich Halteprofile 1a, 1b der jeweils benötigten Länge zusammenbauen.

Wie die perspektivische Ansicht der Fig. 3 zeigt, lassen sich die Halteprofile 1a, 1b, 1b nicht nur in Reihe miteinander verbinden. Es ist auch möglich, die Halteprofile 1a, 1b, 1b beispielsweise rechtwinklig miteinander zu koppeln. Um dies zu erreichen, werden die Endbereiche eines Verbindungselements 10, im gezeigten Fall eines Filmscharniers 11, in entsprechenden Öffnungen der beiden Endkappen 9 verankert. Infolge der Flexibilität der Filmscharniere 11 lassen sich zwei Halteprofile 1a, 1b, 1c in derselben Ebene in jeder beliebigen Winkelstellung zueinander anordnen.

Fig. 4a zeigt eine seitliche Draufsicht auf zwei rechtwinklig miteinander verbundene Halteprofile 1a, 1b. In Fig. 4b ist eine Draufsicht auf zwei rechtwinklig miteinander verbundene erfindungsgemäße Vorrichtungen gemäß der Kennzeichnung III-III in Fig. 4a zu sehen.

Fig. 5a zeigt eine Draufsicht auf eine weitere Ausgestaltung der Endkappe 9; Fig. 5b zeigt eine Seitenansicht der in Fig. 5a gezeigten Endkappe 9. Der sicheren Befestigung der Endkappe 9 an dem Halteprofil 1a,1b dienen insbesondere die Klemmelemente 12. Im gezeigten Fall handelt es sich bei den Klemmelementen 12 um sog. Verzahnbleche. Diese werden mit ihrer Öffnung auf den Endbereich eines der Stege 6 des Hohlprofils 1a, 1b aufgeschoben. Eine Ausgestaltung eines Verzahnbleches 12 ist übrigens in den Figuren Fig. 6d und Fig. 6e gesondert in Draufsicht und in Seitenansicht dargestellt.

Fig. 6a zeigt eine perspektivische Ansicht von zwei in Reihe miteinander verbundenen Halteprofilen 1a, 1b, wobei die in den Figuren Fig. 5a und Fig. 5b gezeigte Endkappe 9 zum Einsatz kommt. Ein besonderes Augenmerk liegt bei dieser Ausgestaltung auf der Verbindung zwischen Endkappe 9 und Halteprofil 1a; 1b. Während in den vorhergehenden Figuren die Endkappe 9 lediglich Verbindungselemente 13 im oberen und unteren Bereich aufweist, erfolgt die Befestigung bei dieser zweiten Ausgestaltung der Endkappe 9 an mehreren Stellen. Zur Erhöhung der Haltekraft zwischen Endkappe 9 und Halteprofil 1a, 1b werden wiederum die bereits im Zusammenhang mit den Figuren Fig. 5a und Fig. 5b beschriebenen Verzahnbleche 12 eingesetzt.

Fig. 6b zeigt einen Längsschnitt gemäß der Kennzeichnung Vlb-Vlb in Fig. 6a, während in Fig. 6c ein Querschnitt gemäß der Kennzeichnung Vlc-Vlc in Fig. 6a dargestellt ist. Die beiden Endkappen 9 liegen zwecks Verbindung zweier Halteprofile 1a, 1b Rücken an Rücken aneinander. Sie sind mittels der Verbindungselemente 15, 16 - Rastnasen 16, die in entsprechende Öffnungen 15 im oberen und unteren Endbereich der Endkappen 9 einrasten - aneinander festgemacht.

Fig. 7a zeigt in Seitenansicht vier miteinander verbundene Endkappen 9. Gemäß dieser Ausgestaltung der erfindungsgemäßen Vorrichtung sind bis zu vier Endkappen 9 als Einheit im Spritzgußverfahren hergestellt. Selbstverständlich ist die Anzahl je nach Verwendungszweck nicht auf vier Endkappen 9 beschränkt. Die Verbindung zwischen den Endkappen 9 ist lösbar ausgestaltet. Beispielsweise handelt es sich bei den Verbindungselementen 14 um Filmscharniere mit Sollbruch-Perforation. Durch Abtrennung der gewünschten Anzahl von Endkappen 9 und Umknicken im Bereich der dünnen Stellen der Filmscharniere 11 lassen sich beliebige Winkelkonstellationen der Endkappen 9 zueinander realisieren. Mögliche Konstellationen sind in den Figuren Fig. 8a bis Fig. 8g dargestellt. Fig. 7b zeigt übrigens eine Draufsicht auf die Endkappen 9 gemäß der Kennzeichnung VII-VII in Fig. 7a; in Fig. 7c ist eine vergrößerte Darstellung des in Fig. 7b gezeigten Filmscharniers 14 zu sehen.

Fig. 8a bis Fig. 8g: Draufsichten auf unterschiedliche Anordnungen von Endkappen.

### Bezugszeichenliste

- 1a: Halteprofil
- 1b: Halteprofil
- 2: Seitenfläche
- 3a: Aufnahmenut
- 3b: Aufnahmenut
- 4: Preis- und/oder Produktinformationsträger
- 5: Kammer
- 6: Steg
- 7: Begrenzungsfläche
- 8: Profilschiene
- 9: Endkappe
- 10: Verbindungselement
- 11: Scharnier
- 12: Klemmelement (Verzahnblech)
- 13: Klemm-Nerbindungselement
- 14: Filmscharnier
- 15: Öffnung
- 16: Rastnase
- 17: Befestigungsmittel
- 18: Adapter
- 19: Befestigungsstift
- 20: Haken
- 21: Klemmhalter
- 22: Profilsockel

## Patentansprüche

1. Vorrichtung zur Aufnahme eines Preis- und/oder Produktinformationsträgers, bestehend aus einem langgestreckten Halteprofil mit jeweils einer Aufnahmenut im Bereich der oberen und unteren Längskante des Halteprofils, wobei der obere Randbereich und der untere Randbereich des Preis- und/oder Produktinformationsträgers in die Aufnahmenuten einsetzbar sind,
**dadurch gekennzeichnet,**
**daß** die Seitenfläche (2) des Halteprofils (1a, 1b), an der der Preis- und/oder Produktinformationsträger (4) befestigt ist, eine konkave Krümmung aufweist,
**daß** Aufnahmenuten (3a, 3b) zu beiden Seiten des Halteprofils (1a; 1b) vorgesehen sind,
**daß** beide Seitenflächen (2), an denen die Preis- und/oder Produktinformationsträger (4) befestigbar sind, eine konkave Krümmung aufweisen, und
**daß** es sich bei dem Halteprofil (1a; 1b) um ein extrudiertes oder im Strangpreßverfahren hergestelltes Hohlprofil handelt.

2. Vorrichtung nach Anspruch 1,
**dadurch gekennzeichnet,**
**daß** das Hohlprofil durch in Längsrichtung verlaufende Stege (6) in mehrere Kammern (5) unterteilt ist.

3. Vorrichtung nach Anspruch 1 oder 2,
**dadurch gekennzeichnet,**
**daß** an der oberen und/oder unteren Begrenzungsfläche (7) des Halteprofils (1a; 1b) zumindest eine Profilschiene (8) vorgesehen ist, die zur Aufnahme von Befestigungsmitteln (17) zur Befestigung des Halteprofils (1a; 1b) oder zur Befestigung weiterer Informations- oder Werbemittel an dem Halteprofil (1a; 1b) dient.

4. Vorrichtung nach Anspruch 3,
**dadurch gekennzeichnet,**
**daß** Endkappen (9) vorgesehen sind, die mittels zumindest eines Klemmelements (12) an den seitlichen Stirnflächen des Halteprofils (1a; 1b) befestigbar sind.

5. Vorrichtung nach Anspruch 4,
**dadurch gekennzeichnet,**
**daß** Verbindungselemente (10) vorgesehen sind, die an den Endkappen (9) befestigbar sind und die die einzelnen Halteprofile (1a; 1b) miteinander verbinden.

6. Vorrichtung nach Anspruch 5,
**dadurch gekennzeichnet,**
**daß** die Verbindungselemente (10) als einsteckbare Scharniere (11) ausgebildet sind und eine beliebige Winkelanordnung der einzelnen Halteprofile (1a; 1b) mit Endkappen (9) zueinander erlauben.

7. Vorrichtung nach einem oder mehreren der vorhergehenden Ansprüche,
**dadurch gekennzeichnet,**
**daß** zumindest ein weiteres Klemm-/Verbindungselement (13) im Bereich der Außenflächen der Endkappen (9) vorgesehen ist, über das die beiden Endkappen (9) von zwei miteinander zu verbindenden Halteprofilen (1a; 1b) Rücken an Rücken miteinander verbunden werden.

8. Vorrichtung nach Anspruch 4,
**dadurch gekennzeichnet,**
**daß** jeweils bis zu vier Endkappen (9) mittels flexibler, lösbarer Verbindungselemente (10) miteinander verbunden sind.

9. Vorrichtung nach Anspruch 8,
**dadurch gekennzeichnet,**
**daß** es sich bei den flexiblen, lösbaren Verbindungselementen (10) um Filmscharniere (14) handelt.

10. Vorrichtung nach Anspruch 4, 8 oder 9,
**dadurch gekennzeichnet,**
**daß** zwei, drei oder vier Endkappen (9) als ein Spritzgußteil gefertigt sind, wobei die einzelnen Endkappen (9) über lösbare Verbindungselemente (10) bzw. Filmscharniere (14) miteinander verbunden sind.

## Claims

1. A device for receiving a price and/or product information carrier, comprising an elongated holding section having a respective mounting groove in the area of the upper and the lower longitudinal edge of the holding section, with the upper edge area and the lower edge area of the price and/or product information carrier being insertable into the mounting grooves,
**characterized in that** the side (2) of the holding section (1a, 1b) to which the price and/or product information carrier (4) is fastened is curved in a concave configuration,
that provision is made for mounting grooves (3a, 3b) on either side of the holding section (1a; 1b),
that both sides (2) to which the price and/or product information carriers (4) are adapted to be fastened are curved in a concave configuration, and
that the holding section (1a; 1b) is a hollow section produced by extrusion.

2. The device as claimed in claim 1,
**characterized in that** the hollow section is divided into a plurality of compartments (5) by bars (6) extending in the longitudinal direction.

3. The device as claimed in claim 1 or 2,
**characterized in that** on the upper and/or lower boundary surface (7) of the holding section (1a; 1b) provision is made for at least one sectional rail (8) serving to receive fastening means (17) for fastening the holding section (1a; 1b) or for fastening further information or advertising means to the holding section (1a; 1b).

4. The device as claimed in claim 3,
**characterized in that** provision is made for end caps (9) which are attachable to the lateral ends of the holding section (1a; 1b) by means of at least one clamping element (12).

5. The device as claimed in claim 4,
**characterized in that** provision is made for connecting elements (10) which are attachable to the end caps (9) and connect the individual holding sections (1a; 1b) with each other.

6. The device as claimed in claim 5,
**characterized in that** said connecting elements (10) are constructed as plug-in hinges (11) and allow any desired relative angular arrangement of the individual holding sections (1a; 1b) with end caps (9).

7. The device as claimed in one or several ones of the preceding claims,
**characterized in that** provision is made for at least one further clamping/connecting element (13) in the region of the outer surfaces of the end caps (9), by means of which the two end caps (9) of two holding sections (1a; 1b) to be connected with each other are connected with each other back to back.

8. The device as claimed in claim 4,
**characterized in that** up to four end caps (9) are attached to one another by means of flexible, detachable connecting elements (10).

9. The device as claimed in claim 8,
**characterized in that** the flexible, detachable connecting elements (10) are film hinges (14).

10. The device as claimed in claim 4, 8 or 9,
**characterized in that** two, three or four end caps (9) are fabricated as one injection molded part, with the individual end caps (9) being attached to one another through detachable connecting elements (10) or film hinges (14).

## Revendications

1. Dispositif destiné à recevoir un support de prix et/ou d'informations concernant le produit se composant d'un profilé de support allongé avec chaque fois une rainure de réception dans la zone de l'arête longitudinale supérieure et inférieure, la zone de bordure supérieure et la zone de bordure inférieure du support de prix et/ou d'informations concernant le produit pouvant être installées dans les rainures de réception, **caractérisé en ce que** la surface latérale (2) du profilé de support (1a, 1b) sur laquelle est fixé le support de prix et/ou d'informations concernant le produit (4) comporte une courbure concave, que des rainures de réception (3a, 3b) sont prévues des deux côtés du profilé de support (1a, 1b), que les deux faces latérales (2) sur lesquelles peuvent être fixés les supports de prix et/ou d'informations (4) concernant le produit, comportent une courbure concave et qu'il s'agit dans le cas du profilé de support (1a ; 1b) d'un profilé creux extrudé ou fabriqué par extrusion.

2. Dispositif selon la revendication 1, **caractérisé en ce que** le profilé creux est divisé en plusieurs compartiments (5) par des traverses s'étendant dans le sens longitudinal (6).

3. Dispositif selon la revendication 1 ou 2, **caractérisé en ce que** sur la périphérie supérieure et/ou inférieure (7) du profilé de support (1a ; 1b) au moins un rail de profilé (8) est prévu qui sert à la réception de moyens de fixation (17) pour la fixation du profilé de support (1a ; 1b) ou pour la fixation d'autres moyens d'information ou de publicité sur le profilé de support (1a ; 1b).

4. Dispositif selon la revendication 3, **caractérisé en ce que** des capots d'extrémité (9) sont prévus qui peuvent être fixés au moins par un élément de serrage (12) aux surfaces extérieures latérales du profilé de support (1a ; 1b).

5. Dispositif selon la revendication 4, **caractérisé en ce que** des éléments de liaison (10) sont prévus, qui peuvent être fixés aux capots d'extrémité (9) et relient entre eux les profilés de support individuels (1a ; 1b).

6. Dispositif selon la revendication 5, **caractérisé en ce que** les éléments de liaison (10) sont configurés comme des charnières enfichables (11) et permettent n'importe quelle disposition angulaire des profilés de support individuels (1a ; 1b) avec les capots d'extrémité (9).

7. Dispositif selon une ou plusieurs des revendications précédentes, **caractérisé en ce qu'**un autre élément de serrage /de liaison (13) au moins est prévu dans la zone des surfaces extérieures des capots d'extrémité (9), sur lequel les deux capots d'extrémité (9) sont reliés ensemble dos à dos par deux profilés de support devant être liés entre eux (1a ; 1b).

8. Dispositif selon la revendication 4, **caractérisé en ce que** jusqu'à quatre capots d'extrémité (9) sont chaque fois reliés ensemble par des éléments de liaison flexibles et amovibles (10).

9. Dispositif selon la revendication 8, **caractérisé en ce qu'**il s'agit dans le cas des éléments de liaison flexibles et amovibles (10) de charnières films (14).

10. Dispositif selon la revendication 4, 8 ou 9 **caractérisé en ce que** deux, trois ou quatre capots d'extrémité (9) sont usinés comme une pièce moulée par injection, les capots d'extrémité individuels (9) étant reliés ensemble par des éléments de liaison amovibles (10) ou des charnières films (14).
